# FASCICULE DE BREVET EUROPEEN

(11) **EP 3 141 733 B1**
(45) Date de publication et mention de la délivrance du brevet: **29.05.2019**
(21) Numéro de dépôt: 16188478.8
(22) Date de dépôt: 13.09.2016
(51) Int. Cl.: F02M 26/06, F02M 26/28, F02M 26/24, F02M 26/44

(54) **GROUPE MOTOPROPULSEUR COMPORTANT UNE CONDUITE DE RECIRCULATION DES GAZ D'ÉCHAPPEMENT NON REFROIDIE ET PROCÉDÉ ASSOCIÉ**
MOTORANTRIEBSANLAGE, DIE EINE LEITUNG ZUR NICHT ABGEKÜHLTEN UMWÄLZUNG VON ABGASEN UMFASST, UND ENTSPRECHENDES VERFAHREN
POWERTRAIN COMPRISING A NON-COOLED EXHAUST-GAS RECIRCULATION LINE AND ASSOCIATED METHOD

(30) Priorité: 14.09.2015 FR 1570037
(43) Date de publication de la demande: 15.03.2017
(73) Titulaire: Renault S.A.S., 92100 Boulogne-Billancourt (FR)
(72) Inventeur: Germes, Laurent, 77310 Boissise-Le-Roi (FR); Dubarry, Maxime, 75013 PARIS (FR)

(56) Documents cités:
- GB-A- 2 480 824
- JP-A- 2005 337 141
- US-A1- 2011 094 483
- US-A1- 2015 176 445

## Description

### DOMAINE TECHNIQUE DE L'INVENTION

L'invention concerne un groupe motopropulseur de véhicule automobile comportant un moteur à combustion interne qui comporte un conduit d'admission d'air et un conduit d'échappement des gaz d'échappement, le groupe motopropulseur comportant un circuit de recirculation des gaz d'échappement qui comporte :
- une première conduite de recirculation des gaz d'échappement qui raccorde le conduit d'échappement avec le conduit d'admission et dans laquelle est interposé un premier échangeur de chaleur de refroidissement des gaz d'échappement recirculés ;
- une deuxième conduite de recirculation qui raccorde le conduit d'échappement avec le conduit d'admission en parallèle avec le premier échangeur de chaleur et dans laquelle est interposé un deuxième échangeur de chaleur entre un flux de fluide de lubrification du moteur et les gaz d'échappement recirculés.

L'invention concerne aussi un procédé de mise en oeuvre du groupe motopropulseur réalisé selon les enseignements de l'invention.

### ARRIERE PLAN TECHNIQUE DE L'INVENTION

Les constructeurs automobiles sont actuellement incités à améliorer la consommation de carburant tout en diminuant les émissions de polluants de leurs véhicules. Or, la consommation de carburant et les émissions polluantes sont généralement plus élevées lorsque le groupe motopropulseur est froid que lorsque le groupe motopropulseur atteint sa température normale de fonctionnement.

Lors d'un démarrage à froid, les parties métalliques du moteur, le liquide de refroidissement, l'huile de lubrification du moteur, et les systèmes de traitement des gaz d'échappement prennent beaucoup de temps pour se réchauffer. Ces composants par conséquent ne fonctionnent pas à leurs températures optimales. Cela influence négativement la consommation de carburant et les émissions polluantes.

Au début d'un démarrage à froid, le moteur ne nécessite aucun refroidissement. Pour atteindre une efficacité énergétique maximale dans le temps le plus court possible, il est avantageux de prévoir de chauffer les fluides de lubrification, tels que l'huile de lubrification du moteur, jusqu'à une certaine température optimale.

En effet, l'huile moteur se réchauffe lentement dans les moteurs à combustion interne, ce qui provoque des frottements en raison de la viscosité élevée de l'huile froide. Ainsi, une huile de lubrification chaude permet de diminuer significativement la consommation de carburant.

Par ailleurs, les systèmes de traitement des gaz d'échappement, tels que des catalyseurs, ne commencent à agir sur les composés polluant des gaz d'échappement que lorsqu'ils sont chauffés au-delà d'une température d'activation. Or, en début de démarrage à froid, les gaz d'échappement ne sont pas suffisamment chauds pour activer rapidement de tels systèmes de traitement des gaz d'échappement. Un chauffage plus rapide du moteur, et par conséquence des gaz d'échappement, permettrait de diminuer significativement les émissions de polluants du moteur.

### BREF RESUME DE L'INVENTION

L'invention propose un groupe motopropulseur du type décrit précédemment, caractérisé en ce que le circuit de recirculation des gaz d'échappement comporte une troisième conduite de recirculation qui raccorde le conduit d'échappement avec le conduit d'admission en parallèle avec le premier échangeur de chaleur et en parallèle avec le deuxième échangeur de chaleur, comme cela est décrit par le document US2015/176445-A1.

Le groupe motopropulseur selon l'invention se caractérise par le fait que le deuxième échangeur de chaleur permet aussi les échanges de chaleur entre un fluide caloporteur de refroidissement et le fluide de lubrification et en ce qu'il comporte des moyens pour commander sélectivement le passage du flux de gaz d'échappement recirculés dans chacune des conduites de recirculation.

Avantageusement, la troisième conduite de recirculation est dénuée d'échangeur de chaleur.

L'invention concerne, selon l'objet de la revendication indépendante 3, aussi un procédé de mise en oeuvre du groupe motopropulseur réalisé selon selon l'objet de la revendication indépendante 1.

Avantageusement, la première étape est déclenchée lorsque la température du moteur est inférieure à une température déterminée.

Avantageusement, la deuxième étape de chauffage du fluide de lubrification est déclenchée lorsque la température du moteur est supérieure à une température déterminée.

Avantageusement, lors de la deuxième étape, un flux de gaz d'échappement circule uniquement dans la deuxième conduite de recirculation.

### BREVE DESCRIPTION DES FIGURES

D'autres caractéristiques et avantages de l'invention apparaitront au cours de la lecture de la description détaillée qui va suivre pour la compréhension de laquelle on se reportera aux dessins annexés dans lesquels :
- la figure 1 est une représentation schématique d'un groupe motopropulseur de véhicule automobile qui comporte un exemple de circuit de recirculation des gaz d'échappement, le flux de gaz d'échappement recirculés circulant à travers une troisième conduite de recirculation non refroidie ;
- la figure 2 représente un groupe motopropulseur identique à celui de la figure 1 dans lequel le flux de gaz d'échappement recirculés circule à travers une deuxième conduite de recirculation pour chauffer un fluide de lubrification du moteur ;
- la figure 3 représente un groupe motopropulseur identique à celui de la figure 1 dans lequel le flux de gaz d'échappement recirculés circule à travers une première conduite de recirculation pour refroidir les gaz d'échappement recirculés ;
- la figure 4 représente un groupe motopropulseur identique à celui de la figure 1 dans lequel des gaz d'échappement chauds sont piégés dans la deuxième conduite de recirculation tandis qu'un flux de gaz d'échappement recirculés circule uniquement à travers la troisième conduite de recirculation pour chauffer un fluide de lubrification du moteur ;
- la figure 5 est une représentation schématique d'un groupe motopropulseur de véhicule automobile qui comporte un circuit de recirculation des gaz d'échappement réalisé selon l'invention dans laquelle l'échangeur de chaleur de la deuxième conduite de recirculation comporte aussi un circuit de refroidissement du fluide de lubrification, le flux de gaz d'échappement recirculés circulant à travers une troisième conduite de recirculation non refroidie ;
- la figure 6 représente un groupe motopropulseur identique à celui de la figure 5 dans lequel le flux de gaz d'échappement recirculés circule à travers une deuxième conduite de recirculation pour chauffer un fluide de lubrification du moteur et le liquide de refroidissement associé ;
- la figure 7 représente un groupe motopropulseur identique à celui de la figure 5 dans lequel le flux de gaz d'échappement recirculés circule à travers une première conduite de recirculation pour refroidir les gaz d'échappement recirculés ;
- la figure 8 représente un groupe motopropulseur identique à celui de la figure 5 dans lequel des gaz d'échappement chauds sont piégés dans la deuxième conduite de recirculation tandis qu'un flux de gaz d'échappement recirculés circule uniquement à travers la troisième conduite de recirculation pour chauffer un fluide de lubrification du moteur.

### DESCRIPTION DETAILLEE DES FIGURES

Dans la suite de la description, des éléments présentant une structure identique ou des fonctions analogues seront désignés par des mêmes références.

Dans la suite de la description, on utilisera les termes amont et aval en fonction du sens de circulation des flux de fluides, et notamment de gaz d'échappement.

On a représenté aux figures 1 à 4 un exemple de groupe motopropulseur 10. Il s'agit d'un groupe 10 motopropulseur pour un véhicule automobile.

Le groupe 10 motopropulseur comporte un moteur 12 à combustion interne, par exemple un moteur de type Diesel. De manière connue, le moteur 12 comporte plusieurs chambres de combustion qui sont alimentées en air par un conduit 14 d'admission.

Le conduit 14 d'admission comporte un filtre 16 amont qui empêche le passage d'impuretés susceptibles d'encrasser le moteur 12. Un compresseur 18 est interposé dans le conduit 14 d'admission en aval du filtre 16. L'air comprimé, surchauffé par son passage dans le compresseur 18, est susceptible d'être refroidi par un refroidisseur 20 qui est agencé dans le conduit 14 d'admission, en aval du compresseur 18. Le débit d'air qui alimente le moteur 12 est commandé par une vanne 22, par exemple une vanne papillon, qui est interposée dans le conduit 14 d'admission, en aval du refroidisseur 20.

Le groupe 10 motopropulseur comporte aussi un conduit 24 d'échappement qui est destiné à évacuer les gaz d'échappement produits par la combustion de carburant dans les chambres de combustion jusqu'à l'air libre. Une turbine 26 est interposée dans le conduit 24 d'échappement. Cette turbine 26 est liée mécaniquement avec le compresseur 18 d'air, le tout formant un turbocompresseur 28.

Pour traiter les différents types d'émissions polluantes, le conduit 24 d'échappement est équipé de plusieurs dispositifs de dépollution.

Un premier dispositif de dépollution est formé par un catalyseur 30 qui est interposé dans le conduit 24 d'échappement en aval de la turbine 26. Le catalyseur 30 permet par exemple d'éliminer le monoxyde de carbone (CO) et/ou les hydrocarbures imbrûlés (HC) présents dans les gaz d'échappement. Pour traiter efficacement les gaz d'échappement, le catalyseur 30 doit être chauffé au-delà d'une température d'activation. Le catalyseur 30 est chauffé par le contact avec les gaz d'échappement chauds.

Un deuxième dispositif de dépollution est formé par un filtre 32 à particules. Le filtre 32 à particules permet de filtrer les gaz d'échappement pour retenir des particules carbonées issues de la combustion. Le filtre 32 à particules est agencé en aval du catalyseur 30 de manière que le catalyseur 30 puisse bénéficier de la chaleur des gaz d'échappement pour son chauffage.

Le groupe 10 motopropulseur est en outre équipé d'un circuit 34 de recirculation des gaz d'échappement. Un tel dispositif est destiné à injecter une partie des gaz d'échappement, dits gaz d'échappement "recirculés", dans l'air d'admission. Ainsi, les chambres de combustion sont alimentées avec un mélange d'air frais et de gaz d'échappement recirculés. De manière connue, un tel procédé permet de faire baisser la quantité d'oxydes d'azotes (NOx) présents dans les gaz d'échappement.

Le circuit 34 de recirculation comporte une première conduite 36 de recirculation des gaz d'échappement qui raccorde le conduit 24 d'échappement avec le conduit 14 d'admission. Plus particulièrement, les gaz d'échappement recirculés sont prélevés en amont de la turbine 26, au plus près d'un orifice de sortie du moteur 12. Les gaz d'échappement recirculés sont injectés dans le conduit 14 d'admission en aval de la vanne 22 de commande du débit d'air.

Des premiers moyens de refroidissement permanent sont interposés dans cette première conduite 36 de recirculation. Ces premiers moyens de refroidissement sont destinés à refroidir les gaz d'échappement recirculés circulant dans ladite première conduite 36 de recirculation afin qu'ils présentent une température optimale pour abaisser la production d'oxydes d'azotes (NOx) durant la combustion.

Les premiers moyens de refroidissement permanents sont formés par un premier échangeur 38 de chaleur comportant un circuit de refroidissement (non représenté) dans lequel circule un fluide caloporteur de refroidissement. Une partie de la chaleur du flux de gaz d'échappement recirculés circulant dans la première conduite 36 de recirculation est ainsi transférée audit liquide caloporteur.

Le circuit 34 de recirculation comporte aussi une deuxième conduite 40 de recirculation qui raccorde le conduit 24 d'échappement avec le conduit 14 d'admission en parallèle avec la première conduite 36 de recirculation, et plus particulièrement en parallèle avec le premier échangeur 38 de chaleur.

Un deuxième échangeur 42 de chaleur est interposé dans cette deuxième conduite 40 de recirculation. Il s'agit ici d'un échangeur 42 de chaleur comportant un circuit 43 de fluide de lubrification dans lequel circule un flux de fluide de lubrification du moteur 12. Pour des raisons de clarté, seule une partie du circuit 43 de fluide de lubrification a été représentée.

Le fluide de lubrification est ici formé par de l'huile. Cette huile est destinée à lubrifier les éléments mécaniques mobiles du moteur 12 tels que le vilebrequin, les bielles, les pistons, etc. Ainsi, une partie de la chaleur des gaz d'échappement recirculés présents dans la deuxième conduite 40 de recirculation est transférée au fluide de lubrification. Comme cela sera expliqué par la suite, cela permet de réduire le temps de chauffage du fluide de lubrification lors d'un démarrage à froid. Le fluide de lubrification doit en effet être chauffé au-delà d'une température optimale pour diminuer les frottements des éléments mobiles du moteur 12, et ainsi réduire la consommation de carburant.

Ce deuxième échangeur 42 de chaleur ayant pour fonction de prélever de la chaleur des gaz d'échappement recirculés forme donc un moyen de refroidissement permanent des gaz d'échappement recirculés.

Le circuit 34 de recirculation comporte en outre une troisième conduite 44 de recirculation qui raccorde le conduit 24 d'échappement avec le conduit 14 d'admission en parallèle avec les deux premières conduites 36, 40 de recirculation. Plus particulièrement, cette troisième conduite 44 de recirculation permet de contourner simultanément le premier échangeur 38 de chaleur et le deuxième 42 échangeur de chaleur.

Cette troisième conduite 44 de recirculation est dénuée de moyens de refroidissement permanents, et elle est plus particulièrement dénuée d'échangeur de chaleur. Ainsi, les gaz d'échappement recirculés circulant dans cette troisième conduite 44 de recirculation ne sont pas refroidis.

Les pertes de chaleurs normales à travers les parois de la troisième conduite 44 de recirculation sont considérées comme négligeables, mais on pourra prévoir d'isoler thermiquement la troisième conduite 44 de recirculation pour améliorer encore l'efficacité du procédé qui sera décrit par la suite.

Le circuit 34 de recirculation comporte aussi des moyens pour commander sélectivement le passage du flux de gaz d'échappement recirculés dans chacune des conduites 36, 40, 44 de recirculation. Ces moyens de commande sont pilotés automatiquement par une unité électronique de commande (non représentée).

Dans les exemples des figures 1 à 4, chacune des trois conduites 36, 40, 44 de recirculation est équipée d'une vanne 46, 48, 50 de sélection associée. Ainsi, la première conduite 36 de recirculation comporte une première vanne 46 de sélection, la deuxième conduite 40 de recirculation comporte une deuxième vanne 38 de sélection et la troisième conduite 44 de recirculation comporte une troisième vanne 50 de sélection. Il s'agit par exemple de vannes de type papillon. Chacune des vannes 46, 48, 50 de sélection, est commandée entre une position fermée dans laquelle le passage des gaz d'échappement recirculés est totalement interdit, et une position ouverte dans laquelle le flux des gaz d'échappement recirculés est autorisé à passer.

En variante, les vannes de sélection sont remplacées par une unique vanne quatre voies qui permet de commander le passage des gaz d'échappement recirculés sélectivement vers l'une des trois conduites de recirculation.

En outre, le débit du flux de gaz d'échappement recirculés est commandé entre un débit nul et un débit maximal par une vanne de commande, dite vanne 52 EGR. Cette vanne 52 EGR est agencée dans le circuit 34 de recirculation, en aval d'une jonction des trois conduites 36, 40, 44 de recirculation, et en amont du raccordement du circuit 34 de recirculation avec le conduit 14 d'admission. Il s'agit par exemple d'une vanne de type papillon.

Un mode de réalisation de l'invention a été représenté aux figures 5 à 8. La seule différence entre le groupe 10 motopropulseur réalisé selon ce deuxième mode de réalisation par rapport aux exemples décrits ci-dessus réside dans l'échangeur de chaleur qui est interposé dans la deuxième conduite 40 de recirculation. Pour les parties communes entre ce mode de réalisation et les exemples décrits ci-dessus, on se reportera à la description des exemples.

Ainsi, l'échangeur 42 de chaleur des exemples est remplacé par un échangeur 54 de chaleur qui comporte, en plus du circuit 43 de fluide de lubrification, un circuit 56 de refroidissement du fluide de lubrification.

Le circuit 56 de refroidissement du fluide de lubrification est indépendant du circuit de refroidissement du premier échangeur 38 de chaleur. En effet, la température optimale des gaz d'échappement recirculés est différente de la température optimale du fluide de lubrification, ces deux températures doivent donc pouvoir être régulées indépendamment.

L'échangeur 54 de chaleur permet ainsi de transférer simultanément la chaleur des gaz d'échappement recirculés vers le fluide de lubrification et vers le fluide de refroidissement. L'échangeur 54 de chaleur permet aussi de transférer la chaleur du fluide de lubrification vers le fluide de refroidissement, notamment lorsque le fluide de lubrification a atteint sa température optimale et qu'aucun flux de gaz d'échappement recirculés ne circule dans la deuxième conduite 40 de recirculation.

Avantageusement, l'échangeur 54 de chaleur ainsi équipé du circuit 56 de refroidissement permet de remplacer un refroidisseur de fluide de lubrification qui est traditionnellement agencé dans le circuit de fluide de lubrification pour maintenir le fluide de lubrification à une température optimale de fonctionnement.

On décrit à présent un premier procédé de mise en oeuvre du groupe 10 motopropulseur qui est applicable aux deux modes de réalisation décrits précédemment. Ce procédé est mis en oeuvre lors du démarrage du véhicule. Tout au long de ce procédé, la vanne 52 EGR est dans une position ouverte pour permettre la recirculation des gaz d'échappement.

Lors d'une première étape "E1" de chauffage du moteur 12 qui est illustrée à la figure 1 (exemple non couvert par l'invention) et à la figure 5, le circuit 34 de recirculation est commandé de manière à faire recirculer un flux de gaz d'échappement uniquement via la troisième conduite 44 de recirculation. A cet effet, les première et deuxième vannes 46 et 48 de sélection sont commandées en position fermée tandis que la troisième vanne 50 de sélection est commandée en position ouverte.

Ainsi, les gaz d'échappement recirculés ne sont pas refroidis avant d'être injectés dans le conduit 14 d'admission. Ceci permet d'augmenter rapidement la température du moteur afin d'amorcer plus rapidement le post traitement des gaz d'échappement.

De plus, lors d'un démarrage à froid, les gaz d'échappement sont encore relativement froids par rapport au fonctionnement "à chaud" du moteur 12. Dans ce contexte, l'absence de refroidissement des gaz d'échappement recirculés ne provoque pas une production hors normes d'oxydes d'azotes (NOx).

Cette première étape "E1" de chauffage est utile uniquement lorsque la température du moteur 12 est inférieure à une température déterminée de démarrage à froid. Ainsi, la première étape "E1" est déclenchée lorsque la température du moteur 12 est inférieure à ladite température déterminée. Lorsque le moteur 12 présente une température supérieure à ladite température déterminée, par exemple lors d'un redémarrage après un court temps d'arrêt, le procédé commence directement à la deuxième étape "E2".

Pour déterminer la température du moteur 12, on pourra par exemple agencer un capteur pour mesurer la température d'un élément métallique du moteur 12, ou encore pour mesurer la température d'un fluide de refroidissement du moteur. En variante, la température du moteur 12 est estimée en fonction du temps d'arrêt du moteur et éventuellement en fonction de la température de l'air ambiant.

Lorsque la température du moteur 12 est supérieure à ladite température déterminée, une deuxième étape "E2" de chauffage du fluide de lubrification est déclenchée.

Comme illustrée à la figure 2 (exemple non couverte par l'invention) et à la figure 6, cette deuxième étape "E2" de chauffage du fluide de lubrification consiste à admettre des gaz d'échappement recirculés dans le deuxième échangeur 42, 54 de chaleur. A cet effet, dans ce premier procédé, le circuit 34 de recirculation est commandé pour que le flux de gaz d'échappement recirculés circule uniquement dans la deuxième conduite 40 de recirculation. Plus particulièrement, les première et troisième vannes 46 et 50 de sélection sont commandées en position fermée tandis que la deuxième vanne 48 de sélection est commandée en position ouverte.

Cette deuxième étape "E2" permet de profiter de la chaleur des gaz d'échappement recirculés pour réchauffer le fluide de lubrification. Ceci permet d'accélérer la montée en température du fluide de lubrification jusqu'à sa température optimale.

Dans le cadre du mode de réalisation de l'invention représentée à la figure 7, cette deuxième étape "E2" permet aussi de profiter de la chaleur des gaz d'échappement recirculés pour accélérer la montée en température du fluide de refroidissement jusqu'à une température optimale de refroidissement du fluide de lubrification.

Après un certain temps de fonctionnement du moteur 12, les gaz d'échappement deviennent trop chauds pour pouvoir être recirculés sans refroidissement. La combustion du carburant dans les chambres de combustion du moteur 12 risque alors de produire une quantité d'oxydes d'azotes (NOx) supérieure aux normes en vigueur. Il devient alors nécessaire d'enclencher une troisième étape "E3" de refroidissement des gaz d'échappement recirculés qui consiste à faire recirculer les gaz d'échappement uniquement via la première conduite 36 de recirculation, comme cela est représenté aux figures 3 et 7. Les gaz d'échappement recirculés sont ainsi refroidis de manière optimale par le premier échangeur 38 de chaleur.

Cette troisième étape "E3" est par exemple déclenchée lorsque la température des gaz d'échappement dépasse un seuil déterminé, ou encore lorsque le moteur 12 fonctionne depuis un temps déterminé.

Pour éviter que les gaz d'échappement ne soient trop chargés en oxydes d'azotes (NOx), cette troisième étape "E3" est susceptible d'être déclenchée avant que le fluide de lubrification n'ait atteint sa température optimale.

Pour réaliser cette troisième étape "E3" de refroidissement, les deuxième et troisième vannes 48 et 50 de sélection sont commandées en position fermée tandis que la première vanne 46 de sélection est commandée en position ouverte.

A partir de cette troisième étape "E3", le débit des gaz d'échappement recirculés est commandé conformément à des lois de commande déjà connues de l'homme du métier.

On décrit à présent un deuxième procédé de démarrage à froid qui est une variante du premier procédé décrit précédemment. La première étape "E1" de chauffage du moteur 12 et la troisième étape "E3" de refroidissement des gaz d'échappement recirculés sont identiques à ce qui a été décrit précédemment. Seules les différences seront décrites par la suite.

On a représenté à la figure 4 (configuration non couverte par l'invention) et à la figure 8 une variante de réalisation de la deuxième étape "E2" de chauffage du fluide de lubrification.

Ainsi, lors de la deuxième étape "E2", des gaz d'échappement recirculés sont, dans un premier temps, admis dans la deuxième conduite 40 de recirculation. A cet effet, comme dans le premier procédé, les première et troisième vannes 46 et 50 de sélection sont commandées en position fermée tandis que la deuxième vanne 48 de sélection est commandée en position ouverte.

Cependant, à la différence du premier procédé, le flux de gaz d'échappement recirculés est interrompu dès que la deuxième conduite 40 de recirculation est remplie de gaz d'échappement recirculés chauds. La deuxième vanne 48 de sélection est ainsi fermée pour piéger les gaz d'échappement chauds dans la deuxième conduite 40 de recirculation, et plus particulièrement dans le deuxième échangeur 42, 54 de chaleur.

Pendant que la deuxième vanne 48 de sélection est fermée, la troisième vanne 50 de sélection est à nouveau ouverte pour réitérer la première étape "E1".

Ainsi, le flux de gaz d'échappement est recirculé uniquement dans la troisième conduite 44 de recirculation pour participer au réchauffement du moteur 12 tandis que les gaz d'échappement stagnants piégés dans la deuxième conduite 40 de recirculation réchauffent le fluide de lubrification via l'échangeur 42, 54 de chaleur.

Tant que la température des gaz d'échappement est inférieure au seuil déterminé, la deuxième étape "E2" est régulièrement réitérée afin de remplacer les gaz d'échappement refroidis après avoir transféré leur chaleur au fluide de lubrification par des gaz d'échappement recirculés chauds.

Ce deuxième procédé permet avantageusement de continuer à réchauffer le moteur tout en réchauffant le fluide de lubrification.

Le groupe 10 motopropulseur réalisé selon le mode de réalisation permet avantageusement de réchauffer rapidement le moteur 12, puis de réchauffer le fluide de lubrification pendant une période de montée en température des gaz d'échappement lors d'un démarrage à froid.

Le chauffage rapide du moteur 12 présente l'avantage de permettre une montée en température plus rapide des gaz d'échappement. Ceci permet notamment une activation anticipée du catalyseur qui atteint sa température d'activation plus rapidement.

## Revendications

1. Groupe (10) motopropulseur de véhicule automobile comportant un moteur (12) à combustion interne qui comporte un conduit (14) d'admission d'air et un conduit (24) d'échappement des gaz d'échappement, le groupe (10) motopropulseur comportant un circuit (34) de recirculation des gaz d'échappement comportant :
- une première conduite (36) de recirculation des gaz d'échappement qui raccorde le conduit (24) d'échappement avec le conduit (14) d'admission et dans laquelle est interposé un premier (38) échangeur de chaleur de refroidissement des gaz d'échappement recirculés ;
- une deuxième conduite (40) de recirculation qui raccorde le conduit (24) d'échappement avec le conduit (14) d'admission en parallèle avec le premier échangeur (38) de chaleur et dans laquelle est interposé un deuxième échangeur (54) de chaleur entre un flux de fluide de lubrification du moteur et les gaz d'échappement recirculés ;
- une troisième conduite (44) de recirculation qui raccorde le conduit (24) d'échappement avec le conduit (14) d'admission en parallèle avec le premier échangeur (38) de chaleur et en parallèle avec le deuxième échangeur (54) de chaleur ;
**caractérisé en ce que** le deuxième échangeur (54) de chaleur permet aussi les échanges de chaleur entre un fluide caloporteur de refroidissement et le fluide de lubrification et **en ce qu'**il comporte des moyens (46, 48, 50) pour commander sélectivement le passage du flux de gaz d'échappement recirculés dans chacune des conduites (36, 40, 44) de recirculation.

2. Groupe (10) motopropulseur selon la revendication précédente, **caractérisé en ce que** la troisième conduite (44) de recirculation est dénuée d'échangeur de chaleur.

3. Procédé de mise en oeuvre du groupe motopropulseur réalisé selon l'une quelconque des revendications précédentes, **caractérisé en ce qu'**il comporte une première étape (E1) de chauffage du moteur (12) qui consiste à faire recirculer un flux de gaz d'échappement uniquement via la troisième conduite (44) de recirculation, une deuxième étape (E2) de chauffage du fluide de lubrification qui consiste à admettre des gaz d'échappement dans le deuxième échangeur (54) de chaleur, lors de la deuxième étape (E2), des gaz d'échappement sont dans un premier temps admis puis piégés dans le deuxième échangeur (54) de chaleur, puis, dans un deuxième temps, le flux de gaz d'échappement est recirculé uniquement dans la troisième conduite (44) de recirculation pour participer au réchauffement du moteur (12) tandis que les gaz d'échappement piégés dans le deuxième échangeur (54) de chaleur réchauffent le fluide de lubrification.

4. Procédé selon la revendication précédente, **caractérisé en ce que** la première étape (E1) est déclenchée lorsque la température du moteur (12) est inférieure à une température déterminée.

5. Procédé selon la revendication précédente, **caractérisé en ce que** la deuxième étape (E2) de chauffage du fluide de lubrification est déclenchée lorsque la température du moteur (12) est supérieure à une température déterminée.

6. Procédé selon l'une quelconque des revendications 3 ou 5, **caractérisé en ce que** lors de la deuxième étape (E2), un flux de gaz d'échappement circule uniquement dans la deuxième conduite (40) de recirculation.

## Patentansprüche

1. Antriebsstrang (10) eines Kraftfahrzeugs, welcher einen Verbrennungsmotor (12) aufweist, welcher eine Lufteinlassleitung (14) und eine Abgasauslassleitung (24) aufweist, wobei der Antriebsstrang (10) einen Abgasrückführungskreis (34) aufweist, welcher aufweist:
- eine erste Abgasrückführleitung (36), welche die Auslassleitung (24) mit der Einlassleitung (14) verbindet und in welcher ein erster Wärmetauscher (38) zur Kühlung der rückgeführten Abgase angeordnet ist;
- eine zweite Rückführleitung (40), welche parallel zum ersten Wärmetauscher (38) die Auslassleitung (24) mit der Einlassleitung (14) verbindet und in welcher ein zweiter Wärmetauscher (54) zwischen einem Schmierfluid des Motors und den rückgeführten Abgasen angeordnet ist;
- eine dritte Rückführleitung (44), welche parallel zum ersten Wärmetauscher (38) und parallel zum zweiten Wärmetauscher (54) die Auslassleitung (24) mit der Einlassleitung (14) verbindet;
**dadurch gekennzeichnet, dass** der zweite Wärmetauscher (54) auch den Wärmeaustausch zwischen einem Wärmeträgerfluid zur Kühlung und dem Schmierfluid ermöglicht, und dadurch, dass der Abgasstrang Mittel (46, 48, 50) zum selektiven Steuern des Durchflusses des Stroms rückgeführter Abgase in den einzelnen Rückführleitungen (36, 40, 44) aufweist.

2. Antriebsstrang (10) nach dem vorhergehenden Anspruch, **dadurch gekennzeichnet, dass** die dritte Rückführleitung (44) nicht mit einem Wärmetauscher versehen ist.

3. Verfahren zum Betrieb des nach einem der vorhergehenden Ansprüche ausgeführten Antriebsstranges, **dadurch gekennzeichnet, dass** es einen ersten Schritt (E1) der Erwärmung des Motors (12) umfasst, welcher darin besteht zu bewirken, dass ein Abgasstrom allein über die dritte Rückführleitung (44) zurückgeführt wird, und einen zweiten Schritt (E2) der Erwärmung des Schmierfluids, welcher darin besteht, Abgase in den zweiten Wärmetauscher (54) einzulassen, wobei während des zweiten Schrittes (E2) Abgase in einem ersten Zeitabschnitt in den zweiten Wärmetauscher (54) eingelassen und dann dort eingeschlossen werden und danach, in einem zweiten Zeitabschnitt, der Abgasstrom allein in der dritten Rückführleitung (44) zurückgeführt wird, um sich an der Erwärmung des Motors (12) zu beteiligen, während die im zweiten Wärmetauscher (54) eingeschlossenen Abgase das Schmierfluid erwärmen.

4. Verfahren nach dem vorhergehenden Anspruch, **dadurch gekennzeichnet, dass** der erste Schritt (E1) ausgelöst wird, wenn die Temperatur des Motors (12) niedriger als eine bestimmte Temperatur ist.

5. Verfahren nach dem vorhergehenden Anspruch, **dadurch gekennzeichnet, dass** der zweite Schritt (E2) der Erwärmung des Schmierfluids ausgelöst wird, wenn die Temperatur des Motors (12) höher als eine bestimmte Temperatur ist.

6. Verfahren nach einem der Ansprüche 3 oder 5, **dadurch gekennzeichnet, dass** im zweiten Schritt (E2) ein Abgasstrom ausschließlich in der zweiten Rückführleitung (40) zirkuliert.

## Claims

1. Motor vehicle powertrain (10) comprising an internal combustion engine (12) which comprises an air intake pipe (14) and a pipe (24) for exhausting the exhaust gases, the powertrain (10) comprising an exhaust gas recirculation circuit (34) comprising:
- a first exhaust gas recirculation pipe (36) which connects the exhaust pipe (24) with the intake pipe (14) and in which a first heat exchanger (38) for cooling the recirculated exhaust gases is interposed;
- a second recirculation pipe (40) which connects the exhaust pipe (24) with the intake pipe (14) in parallel with the first heat exchanger (38) and in which a second exchanger (54) that exchanges heat between a flow of engine lubricating fluid and the recirculated exhaust gases is interposed;
- a third recirculation pipe (44) which connects the exhaust pipe (24) with the intake pipe (14) in parallel with the first heat exchanger (38) and in parallel with the second heat exchanger (54);
**characterized in that** the second heat exchanger (54) also allows exchanges of heat between a heat-transfer cooling fluid and the lubricating fluid and **in that** it comprises means (46, 48, 50) for selectively commanding the flow of recirculated exhaust gases to pass through each of the recirculation pipes (36, 40, 44).

2. Powertrain (10) according to the preceding claim, **characterized in that** the third recirculation pipe (44) has no heat exchanger.

3. Method for operating the powertrain produced according to any one of the preceding claims, **characterized in that** it comprises a first step (E1) of heating the engine (12) which consists in causing a flow of exhaust gas to be recirculated only via the third recirculation pipe (44), a second step (E2) of heating the lubricating fluid, which consists in admitting exhaust gases to the second heat exchanger (54), during the second step (E2) exhaust gases are, in a first phase, admitted into and then trapped in the second heat exchanger (54) and then, in a second phase, the flow of exhaust gas is recirculated only in the third recirculation pipe (44) to contribute to warming the engine (12) while the exhaust gases trapped in the second heat exchanger (54) warm the lubricating fluid.

4. Method according to the preceding claim, **characterized in that** the first step (E1) is triggered when the temperature of the engine (12) is below a determined temperature.

5. Method according to the preceding claim, **characterized in that** the second step (E2) of heating the lubricating fluid is triggered when the temperature of the engine (12) is above a determined temperature.

6. Method according to either one of Claims 3 and 5, **characterized in that** during the second step (E2), a flow of exhaust gas circulates only through the second recirculation pipe (40).
